# EUROPÄISCHE PATENTSCHRIFT

(11) **EP 0 698 359 B1**
(45) Veröffentlichungstag und Bekanntmachung des Hinweises auf die Patenterteilung: **27.05.1998**
(21) Anmeldenummer: 95890046.6
(22) Anmeldetag: 03.03.1995
(51) Int. Cl.: A47C 7/02

(54) **Sessel**
Seat
Siège

(30) Priorität: 24.08.1994 AT 263/94
(43) Veröffentlichungstag der Anmeldung: 28.02.1996
(73) Patentinhaber: Weiss, Friederike, Dr., A-1130 Wien (AT)
(72) Erfinder: Weiss, Friederike, Dr., A-1130 Wien (AT)
(74) Vertreter: Berger, Erhard, Dr.

(56) Entgegenhaltungen:
- US-A- 3 890 004
- US-A- 4 673 216

## Beschreibung

Die Erfindung betrifft einen Sessel für eine gerade Sitzhaltung des Benutzers mit verschränkten Beinen (Türkensitz), mit einer sich nach vorne hin verbreiternden, zu beiden Seiten hochgezogenen und an die sich durch die verschränkten Beine des Benutzers ergebende Körperumrißform angepaßten Sitzfläche.

Ein Sessel dieser Art ist bereits aus der US-A-4 673 216 bekannt. Dieser bekannte Sessel bietet zwar durch seine seitlich etwas hochgezogene Sitzfläche eine gewisse seitliche Abstützung der Oberschenkel des Benutzers und durch die an die Körperumrißform angepaßte Sitzfläche eine einigermaßen gute Voraussetzung für das Sitzen mit verschränkten Beinen. Nachteilig bei diesem Sessel ist jedoch, daß keine Vorkehrungen getroffen sind, die automatisch für die Einnahme und Aufrechterhaltung einer wirklich geraden Sitzhaltung sorgen. Sobald der Benutzer Ermüdungserscheinungen zeigt, kann sein Körper in sich zusammensinken und außerdem im Sessel nach vorne rutschen. Die Einnahme und Aufrechterhaltung einer wirklich geraden Sitzhaltung ist bei dem bekannten Sessel somit nur Personen möglich, die an ein solches aufrechtes Sitzen mit verschränkten Beinen bereits gewöhnt sind.

Eine ähnliche Sitzgelegenheit, für die die gleichen Nachteile gelten, ist auch aus der US-A-3 890 004 (siehe insbesondere Fig. 1 und 6) bekannt. Hier handelt es sich jedoch nicht um einen Sessel, sondern um eine Art Polstersitz mit Rückenlehne.

Aufgabe der Erfindung ist, die Nachteile des bekannten Standes der Technik zu beheben und einen Sessel zu schaffen, der eine völlig selbstverständliche gerade Sitzhaltung ermöglicht und wirksam unterstützt und dabei die fernöstliche Sitzkultur (Meditationshaltung) mit der westlichen Sitzkultur in harmonischer Art und Weise verbindet.

Zur Lösung dieser Aufgabe schlägt die Erfindung einen Sessel der eingangs genannten Art vor, der erfindungsgemäß dadurch gekennzeichnet ist, daß im hinteren Bereich der vorzugsweise auch vorne hochgezogenen Sitzfläche eine mittige, eine Verlängerung des Steißbeines des Benutzers bildende Erhöhung vorgesehen ist, daß die Rückenlehnfläche eine im Bereich des vierten und fünften Lendenwirbels des Benutzers liegende Erhebung aufweist, und daß vorzugsweise die Sitzfläche im Bereich der beiden Gesäßhälften des Benutzers Einbuchtungen aufweist.

Durch die erfindungsgemäße Ausbildung des Sessels ergibt sich ganz automatisch eine völlig gerade Sitzhaltung, bei der alle an der Wirbelsäule befindlichen Energiezentren und der Bauchbereich "frei" sind, wobei diese gerade Sitzhaltung insbesondere durch die "eine Verlängerung des Steißbeines bildende" mittige Erhöhung der Sitzfläche in deren hinterem Bereich zustandekommt und wirkungsvoll unterstützt wird. Durch die Erhebung der Rückenlehnfläche im Bereich des vierten und fünften Lendenwirbels wird zudem das Rückgrat automatisch geradegerichtet und stimuliert. Mit den gegebenenfalls im Bereich der beiden Gesäßhälften vorgesehenen Einbuchtungen sowie der gegebenenfalls vorne hochgezogenen Sitzfläche kann einem Nachvornerutschen des Körpers im Sessel wirksam vorgebeugt werden.

Gemäß einer bevorzugten Ausführungsform der Erfindung können die oberen Randbereiche der hochgezogenen Seitenteile der Sitzfläche nach außen gezogen sein und Armlehnflächen bilden. Dabei kann nach einem weiteren Merkmal der Erfindung die Höhe der hochgezogenen Seitenteile der Sitzfläche zur Rückenlehnfläche hin zunehmen. Damit ergeben sich nach vorne abfallende Armlehnen, die für eine Entspannung der Armmuskulatur sorgen.

Ferner kann, um eine optimale Abstützung der Oberschenkel des Benutzers zu erreichen, die Sitzfläche im Bereich der Oberschenkel eine Erhebung aufweisen. Diese Ausbildung ist insbesondere für Menschen gedacht, die Probleme haben, ihre Beine in die verschränkte Lage zu bringen.

Schließlich ist es zweckmäßig, wenn die Sitzfläche mit ihren hochgezogenen Seitenteilen und die Rückenlehnfläche schalensitzartig ineinander übergehen. Eine derartige "Sitzschalenform" ist insbesondere im Hinblick auf eine kostengünstige Herstellung aus Kunststoff von Vorteil.

Nachstehend ist die Erfindung anhand eines Ausführungsbeispieles näher erläutert. In den Zeichnungen zeigen: Fig. 1 schematisch einen erfindungsgemäßen Sessel in Vorderansicht, Fig. 2 den Sessel nach Fig. 1 in Draufsicht, Fig. 3 in größerem Maßstab den Verlauf der Sitz- und Rückenlehnfläche entlang der Schnittlinie III-III in Fig. 1, Fig. 4 in größerem Maßstab den Verlauf der Sitz- und Rückenlehnfläche entlang der Schnittlinie IV-IV in Fig. 1, und Fig. 5 in größerem Maßstab den Verlauf der Sitzfläche entlang der Schnittlinie V-V in Fig. 2.

Der in den Fig. 1 und 2 dargestellte erfindungsgemäße Sessel, der aus jedem beliebigen Material bestehen kann, weist im Hinblick auf seine Bestimmung, nämlich eine gerade Sitzhaltung des Benutzers mit verschränkten Beinen zu ermöglichen, eine Sitzfläche 1 auf, die sich von der Rückenlehnfläche 2 aus nach vorne hin verbreitert und an die sich durch die verschränkten Beine ergebende Körperumrißform angepaßt ist. Seitlich (bei 3,3') ist die Sitzfläche 1 hochgezogen, um eine seitliche Abstützung der Oberschenkel des Benutzers zu schaffen. Gegebenenfalls kann die Sitzfläche 1 auch vorne etwas hochgezogen sein, um ein Nachvornerutschen des Körpers im Sessel zu verhindern.

In ihrem hinteren Bereich weist die Sitzfläche 1 eine mittige Erhöhung 4 (die insbesondere aus den Fig. 1 und 3 ersichtlich und in Fig. 2 in strichlierter Linie angedeutet ist) auf, die das Steißbein des Benutzers unterstützt und somit eine Art Verlängerung des Steißbeines oder, anders gesagt, eine Art künstlichen Wirbelfortsatz, bildet, der zu der angestrebten völlig geraden Sitzhaltung entscheidend beiträgt.

Ein weiteres wesentliches Merkmal der Erfindung stellt eine in der Rückenlehnfläche 2 im Bereich des vierten und fünften Lendenwirbels des Benutzers liegende Erhebung 5 dar (siehe Fig. 3, in Fig. 1 in strichlierter Linie angedeutet), durch die das Rückgrat des Benutzers automatisch geradegerichtet und stimuliert wird.

Um den Körper des Benutzers des Sessels in der richtigen Position in Anlage an der Erhöhung 4 der Sitzfläche 1 und der Erhebung 5 der Rückenlehnfläche 2 zu halten und einem Nachvornerutschen vorzubeugen, sind, wie in Fig. 4 dargestellt und in Fig. 2 mit strichlierten Linien angedeutet, in der Sitzfläche 1 im Bereich der Gesäßhälften des Benutzers Einbuchtungen 6,6' vorgesehen. Diese Einbuchtungen 6,6' sind nicht unbedingt erforderlich, stellen aber eine vorteilhafte Weiterbildung der Erfindung dar.

Wie aus den Fig. 1 und 2 zu ersehen ist, sind die oberen Randbereiche der hochgezogenen Seitenteile 3,3' der Sitzfläche 1 nach außen gezogen, sodaß Armlehnflächen 7,7' gebildet werden. Da die Höhe der hochgezogenen Seitenteile 3,3' zur Rückenlehnfläche 2 hin stetig zunimmt, fallen die Armlehnflächen 7 nach vorne ab und sorgen damit für eine bequeme Armabstützung bei völlig entspannter Armmuskulatur.

Bei dem dargestellten erfindungsgemäßen Sessel gehen die Sitzfläche 1 mit ihren hochgezogenen Seitenteilen 3,3' und die Rückenlehnfläche 2 schalensitzartig ineinander über, was dem Benutzer ein Gefühl von Geborgenheit vermittelt. Im übrigen ist eine derartige Schalensitzform, wie bereits erwähnt, im Hinblick auf eine kostengünstige Herstellung des Sessels aus Kunststoff von Vorteil.

Bei dem dargestellten Ausführungsbeispiel fällt, wie aus Fig. 3 und 4 hervorgeht, die Sitzfläche 1 von hinten nach vorne durchgehend etwas ab. Eine solche Ausbildung ist eher für Menschen gedacht, für die das Sitzen mit verschränkten Beinen keinerlei Problem darstellt.

Für Menschen, für die es z.B. aufgrund von Knie- oder Hüftproblemen schwierig ist, ihre Beine in die verschränkte Lage zu bringen und in dieser zu halten, kann die Sitzfläche 1 im Bereich der Oberschenkel eine mehr oder weniger starke (nicht gezeigte) Erhebung aufweisen, um eine optimale Abstützung der Oberschenkel zu erreichen und eine gute Durchblutung der Beine zu gewährleisten.

Die durch den erfindungsgemäßen Sessel erzielte Sitzhaltung ermöglicht eine Zentrierung von Körper, Seele und Geist und stimuliert den gesamten Körper durch Anregung der unteren Energiezentren (1. und 2. Chakra).

Die Benutzung des erfindungsgemäßen Sessels über längere Zeiträume führt zu einer Verbesserung des gesamten Stützapparates, zu einer Stimulierung der Verdauungstätigkeit und zu einer allgemeinen Verbesserung des Magen-Darm-Traktes.

Es bieten sich auch vielfältige Anwendungsmöglichkeiten im psychotherapeutischen Bereich und für allgemein bewußtseinserweiternde Methoden, wie etwa Autogenes Training, NLP, Managerseminare usw.

Da die mit dem erfindungsgemäßen Sessel erzielte Sitzposition der natürlichen Haltung vieler Kinder entspricht, könnte sie eine Möglichkeit für konzentrierteres und integrierteres Lernen bieten und frühkindliche Veränderungen an der Wirbelsäule durch falsches Sitzen in der Schule verhindern.

Auch bei "sitzenden Berufen" wäre die Anwendung von Bedeutung: weniger Arbeitsausfall durch Erkrankungen des Bewegungsapparates, bessere Entscheidungsfindung durch zentriertere Haltung, inspirierteres, kreativeres und ganzheitliches Denken.

In der Freizeit ergibt sich ein verbesserter Erholungseffekt durch "leichtere" Entspannung bei Freizeitaktivitäten, wie Musik hören, Lesen, Schreiben und echter Kommunikation. Auch das Essen in gesunder Sitzhaltung stellt für den ganzen Organismus eine Erholung dar. Insgesamt ist der Sessel für Menschen gedacht, die in allen Lebensbereichen aus einer Zentriertheit handeln und leben wollen, wodurch sich der vielfältige Anwendungsbereich ergibt.

## Patentansprüche

1. Sessel für eine gerade Sitzhaltung des Benutzers mit verschränkten Beinen, mit einer sich nach vorne hin verbreiternden, zu beiden Seiten hochgezogenen und an die sich durch die verschränkten Beine des Benutzers ergebende Körperumrißform angepaßten Sitzfläche, dadurch gekennzeichnet, daß im hinteren Bereich der vorzugsweise auch vorne hochgezogenen Sitzfläche (1) eine mittige, eine Verlängerung des Steißbeines des Benutzers bildende Erhöhung (4) vorgesehen ist, daß die Rückenlehnfläche (2) eine im Bereich des vierten und fünften Lendenwirbels des Benutzers liegende Erhebung (5) aufweist, und daß vorzugsweise die Sitzfläche (1) im Bereich der beiden Gesäßhälften des Benutzers Einbuchtungen (6,6') aufweist.

2. Sessel nach Anspruch 1, dadurch gekennzeichnet, daß die oberen Randbereiche der hochgezogenen Seitenteile (3,3') der Sitzfläche (1) nach außen gezogen sind und Armlehnflächen (7,7') bilden.

3. Sessel nach Anspruch 2, dadurch gekennzeichnet, daß die Höhe der hochgezogenen Seitenteile (3,3') der Sitzfläche (1) zur Rückenlehnfläche (2) hin zunimmt.

4. Sessel nach einem der Ansprüche 1 bis 3, dadurch gekennzeichnet, daß die Sitzfläche (1) eine Erhebung im Bereich der Oberschenkel des Benutzers aufweist.

5. Sessel nach einem der Ansprüche 1 bis 4, dadurch gekennzeichnet, daß die Sitzfläche (1) mit ihren hochgezogenen Seitenteilen (3,3') und die Rückenlehnfläche (2) schalensitzartig ineinander übergehen.

## Claims

1. A chair for providing a straight sitting position of the user sitting with crossed legs, comprising a sitting surface widening towards the front, being raised on both sides and being adapted to the contour of the user's body resulting from the cross-legged sitting position, characterized in that a central elevation (4) forming an extension of the user's coccyx is provided in the rear area of the sitting surface (1), said sitting surface preferably being raised also in the front, the back rest surface (2) has a protrusion (5) located in the area of the fourth and fifth lumbar vertebrae of the user, and the sitting surface (1) preferably has indentations (6,6') in the area of both buttocks of the user.

2. The chair according to claim 1, characterized in that the upper rim areas of the raised side parts (3,3') of the sitting surface (1) are shaped outwardly and are forming arm rest surfaces (7,7').

3. The chair according to claim 2, characterized in that the height of the raised side parts (3,3') of the sitting surface (1) increases towards the back rest surface (2).

4. The chair according to one of the claims 1 to 3, characterized in that the sitting surface (1) has an elevation in the region of the user's thighs.

5. The chair according to one of the claims 1 to 4, characterized in that the sitting surface (1) with its raised side parts (3,3') and the back rest surface (2) flow into each other in a bowl-like manner.

## Revendications

1. Siège pour une position assise droite de l'utilisateur ayant les jambes entrecroisées, comprenant une surface d'assise s'élargissant vers l'avant, se relevant vers le haut sur les côtés, et adapté à la forme du contour du corps résultant des jambes entrecroisées de l'utilisateur, caractérisé en ce que dans la zone arrière de la surface d'assise (1) de préférence également se relevant vers l'avant est prévu un rehaussement central (4) formant un prolongement du coccyx de l'utilisateur, en ce que la surface d'appui (2) du dos présente un renflement (5) situé dans la région des quatrième et cinquième vertèbres lombaires et en ce que, de préférence, la surface d'assise (1) présente des cuvettes (6, 6') dans la région des deux fesses de l'utilisateur.

2. Siège selon la revendication 1, caractérisé en ce que les bordures supérieures des portions latérales de la surface d'assise (1) relevées vers le haut (3, 3') sont prolongées vers l'extérieur et servent d'accoudoirs (7, 7').

3. Siège selon la revendication 2, caractérisé en ce que la hauteur des portions latérales (3, 3') relevèes vers le haut de la surface d'assise (1) augmente dans la direction de la surface d'appui du dos (2).

4. Siège selon l'une des revendications 1 à 3, caractérisé en ce que la surface d'assise (1) présente un renflement dans la région des cuisses de l'utilisateur.

5. Siège selon l'une des revendications 1 à 4, caractérisé en ce que la surface d'assise (1) avec ses portions latérales relevées vers le haut (3, 3') et la surface d'appui du dos (2) sont réalisées ensemble à la manière d'une coquille.
